# EUROPÄISCHE PATENTSCHRIFT

(11) **EP 0 075 639 B1**
(45) Veröffentlichungstag und Bekanntmachung des Hinweises auf die Patenterteilung: **27.12.1984**
(21) Anmeldenummer: 81810395.4
(22) Anmeldetag: 30.09.1981
(51) Int. Cl.: D03D 47/24

(54) **Führungsanordnung für ein Schusseintragsprojektil im Fangwerk einer Webmaschine**
Guideway for a dummy shuttle in the gripping device of a weaving loom
Moyen de guidage pour une fausse navette dans le dispositif d'arrêt d'un métier à tisser

(43) Veröffentlichungstag der Anmeldung: 06.04.1983
(73) Patentinhaber: GEBRÜDER SULZER AKTIENGESELLSCHAFT, CH-8401 Winterthur (CH)
(72) Erfinder: Jankovsky, Frantisek, CH-8404 Winterthur (CH)

## Beschreibung

Die Erfindung betrifft eine Führungsanordnung für ein Schusseintragsprojektil im Fangwerk einer Webmaschine, welche Führungsanordnung einen gekrümmten Kanal zur Führung der im Fangwerk eingetroffenen Projektile in eine Rücktransporteinrichtung, ferner am Kanalende eine schwenkbare Sperrklinke sowie einen in den gekrümmten Kanal einschiebbaren, in einer Geradführung geführten Ausstosser zum sukzessiven Ausstossen je eines Projektils unter Wegschwenkung der Sperrklinke aufweist.

Bei einer bisherigen Führungsanordnung der genannten Art (EP-A Nr. 0019648) sind der gekrümmte Kanal sowie die ihn begrenzenden Teile im Hinblick auf den Durchlauf der Projektile nicht optimal gestaltet. Dadurch können leicht und nach relativ kurzer Zeit Abnützungen an den Wandungen des gekrümmten Kanals, am Ausstosser sowie an der Sperrklinke eintreten.

Der Erfindung liegt die Aufgabe zugrunde, die Führungsanordnung, welche hauptsächlich den Führungskanal und sämtliche ihn begrenzenden Teile sowie die Gestaltung der an der Führung in dem Führungskanal beteiligten Elemente, z.B. der Sperrklinke und ihrer Lagerung, umfasst, so auszubilden, dass die Führungsanordnung keine schädlichen Wirkungen auf die in ihr geführten Projektile auszuüben vermag.

Die Erfindung besteht darin, dass die äussere Wandung des gekrümmten Kanals eine so gestaltete Ausnehmung aufweist, dass durch sie dem Projektil - bei Auflaufen auf die in Sperrstellung befindliche Sperrklinke - eine parallel zur Ausstossrichtung verlaufende Position ermöglicht ist. Durch die besondere Position jedes Projektils unmittelbar vor dem Ausstoss durch den Ausstosser lässt sich erzielen, dass dieser mit einer relativ grossen Stossfläche auf eine zugehörige Fläche des Projektils zwecks Ausstoss aufschlägt. Da das Projektil in der Ausstossrichtung steht und relativ grosse Stossflächen aufeinandertreffen, wird der spezifische Druck dieser Flächen verhältnismässig gering. Die Teile werden geschont und können weniger rasch abgenützt werden. Überdies kann es nicht vorkommen, dass das Projektil etwa in einer schräg zur Ausstossrichtung verlaufenden Position beim Aufschlag des Ausstossers ein Drehmoment in dem gekrümmten Kanal erfährt. Auch hierdurch kann eine längere Lebensdauer der Teile erreicht werden.

Weitere Merkmale ergeben sich aus der folgenden Beschreibung von Ausführungsbeispielen in Verbindung mit der Zeichnung und den Ansprüchen.
Fig. 1 ist ein Vertikalschnitt durch eine erfindungsgemäss ausgebildete Führungsanordnung des Fangwerkes einer Webmaschine,
Fig. 2 zeigt die Teile nach Fig. 1 in einer anderen Position,
Fig. 3 veranschaulicht ein Detail aus Fig. 1 in grösserem Massstab,
Fig. 4 ist eine Vorderansicht nach Pfeil A in Fig.1,
Fig. 5 ein zugehöriger Schnitt nach Linie V-V in Fig. 4,
Fig. 6 ein Schnitt nach Linie VI-VI in Fig. 4,
Fig. 7 ist eine der Fig. 4 entsprechende Vorderansicht einer bekannten Anordnung zwecks Vergleich,
Fig. 8 ist eine zugehörige Draufsicht nach Pfeil B in Fig. 7,
Fig. 9 ist ein der Fig. 1 entsprechender Schnitt durch eine abgewandelte Bauart, und
Fig. 10 eine zugehörige Draufsicht nach Pfeil C in Fig. 9 auf die wesentlichen Teile.

In dem Gehäuse des Fangwerkes 1 einer Webmaschine ist ein als Ganzes mit 3 bezeichneter Ausstosser entsprechend Pfeil 4 in einer Geradführung 2 auf und ab bewegbar angeordnet. An den Ausstosser 3 ist bei 5 ein Lenker 6 angelenkt, an den bei 7 ein um einen ortsfesten Drehpunkt 8 hin und her verschwenkbaren Antriebshebel 9 angreift. Am unteren Ende besitzt der Ausstosser 3 ein elastisches Fussstück 16, z.B. aus Gummi.

Bei jedem Schusseintrag entlang der Schusslinie 21 gelangt ein Greiferprojektil 22 in das Fangwerk 1 und wird dort abgebremst. In einem gekrümmten Kanal 23 des Fangwerkes befinden sich einige Projektile 22, die sukzessive gemäss Pfeil 24 - unter gleichzeitiger Wirkung der Zentrifugalkraft in den Fig. 1, 2 nach links-zu einer aus einer Rollenkette25 und verschiedenen Mitnehmern 26 bestehenden Rücktransporteinrichtung 20 geführt werden. Das vorderste Projektil 22a wird durch eine am Ende 83 des Kanals 23 angeordnete Sperrklinke 28 gehalten, die um eine ortsfeste Achse 29 verschwenkbar ist (Pfeil 31).

Wie besonders aus Fig. 3 ersichtlich ist, besitzt der gekrümmte Kanal 23 an seiner äusseren Wandung 23a eine in Fig. 3 als Ganzes mit 51 bezeichnete Ausnehmung. Die Aussenwandung 23a verläuft etwa vom Punkt 52 ab nach links geradlinig und bildet eine unter gleicher Schräge wie die Schräge 53 des Projektils 22a verlaufende Begrenzungsfläche 54. Bei 55 enthält die Ausnehmung 51 eine Kante. Nach ihr verläuft die äussere Wandung 23a bei 56 vertikal, was der senkrecht stehenden Wandung 57 des Projektils 22a entspricht. Am Ende 83 des Führungskanals 23 verläuft die Aussenwandung 23a ebenfalls vertikal. Die Ausnehmung 51 ist so gestaltet, dass das vorderste Projektil 22a unter der Einwirkung der in Fig. 3 nach links gerichteten Zentrifugalkraft sowie der ebenfalls nach links gerichteten Schubkraft des nachfolgenden Projektils 22 in die in Fig. 3 dargestellte, vertikale Position gelangen kann. Das Projektil wird also aufgerichtet und kann mit dem in Fig. 3 links oben befindlichen Teil 85 Platz in der Ausnehmung 51 finden. Zweckmässig sind die beiden Begrenzungsflächen 54, 56 der Ausnehmung 51 in Form, Position und hinsichtlich des Winkels bei der Kante 55 möglichst genau den entsprechenden Wandungen 53, 57 des Projektils 22a angepasst.

Die Sperrklinke 28 besitzt eine Schrägung 58, die die gleiche Neigung besitzt wie die Schrägwandung 59 des darauf abgestützten, vertikal aufgerichteten Projektils 22a.

Nach jedem Schusseintrag wird der Ausstosser 3 geradlinig entsprechend der Ausstossrichtung nach Pfeil 40 abwärts bewegt. Das Fussstück 16 besitzt unten eine horizontale Fläche 61, welche im rechten Bereich 61 a auf eine entsprechende horizontale Wandung 62 des Projektils 22a aufschlägt. Bei weiterer Abwärtsbewegung wird das Projektil gemäss Pfeil 40 abwärts gestossen (Fig. 2), wobei die Sperrklinke 28 in die Position 28a nach Fig. 2,verschwenkt wird. Die Verschwenkung erfolgt gegen die Wirkung einer zwischen der Sperrklinke 28 und der Achse 29 eingeschalteten, elastischen Büchse 63, die an beiden Teilen 29, 28 anvulkanisiert ist. Die Büchse 63 ist durch ihre Federwirkung bestrebt, die Sperrklinke in die Position nach Fig. 1 zu verschwenken.

In Fig. 3 ist zum Vergleich die Position 22b eines Projektils der bekannten Führungsanordnung strichpunktiert eingezeichnet. Aufgrund der im Bereich 65 gekrümmten Aussenwandung des Kanals 23 kann bei dieser bekannten Ausführungsform das Projektil 22b in Fig. 3 keine vertikale Position einnehmen. Beim Aufschlag des Ausstossers 3 entsteht daher bei 66 eine linienförmige Berührung, wodurch die Teile 16, 22 relativ hoher Abnützung unterworfen werden.

Ferner ist in Fig. 3 die Gestalt der Klinke 28b der bekannten Ausführung strichpunktiert eingezeichnet. Die Auflagefläche 68 der bekannten Klinke 28b besitzt nicht die gleiche Neigung wie die Schrägwandung 69 des von ihr gehaltenen Projektils 22b. Hierdurch ensteht bei 71 eine linienförmige Berührung der Teile 22b, 28b. Auch hierdurch entsteht bei der bekannten Bauart an der Sperrklinke wie auch an den Projektilen erhöhte Abnützung.

Schliesslich entsteht bei der bekannten Ausführungsform beim Auftreffen des Ausstossers 3 im Punkt 66 ein auf das Projektil 22b wirkendes Drehmoment entsprechend Pfeil 72 um den Lagerpunkt 71. Hierdurch kann das Projektil 22b in unerwünschter Weise Druck auf die innere Wandung 23b des gekrümmtes Kanals 23 ausüben. Bei der erfindungsgemässen, in Fig. 3 ausgezogen wiedergegebenen Gestaltung der Teile wird auf das Projektil 22a während des Ausstosses kein Drehmoment ausgeübt.

Durch die einvulkanisierte Büchse 63 lässt sich eine elastische Lagerung der Sperrklinke 28 erzielen. Die beiden, besonders aus Fig. 4 ersichtlichen, unteren, gegen das Projektil 22a drückenden Sperransätze 30 der Sperrklinke 28 werden dadurch unabhängig von etwaigen toleranzbedingten Mängeln gleichmässig gegen das Projektil 22a gedrückt, was besonders bei der Ausstossphase nach Fig. 2 von Bedeutung ist. Das Projektil 22a wird dadurch an seinem vorderen und hinteren Ende gleichmässig von der Sperrklinke 28 gehalten. Es erfährt von ihr während des in Fig. 2 dargestellten Vorbeigleitens von beiden Ansätzen 30 gleiche Anpresskraft. Dadurch fällt das Projektil in der in Fig. 4 gestrichelt angedeuteten Waagrechtposition 22c abwärts in die Rücktransporteinrichtung 20.

Zum Vergleich ist bei der bekannten Ausführungsform nach den Fig. 7, 8 eine schräg stehende Ausstossposition 22d des Projektils eingezeichnet, wie sie bei dieser Bauart in unerwünschter Weise auftreten kann. Dadurch, dass hier die Sperrklinke 28 mittels eines Gleitlagers 72 auf der Achse 29 gelagert und für die federnde Wirkung eine Feder 32 benutzt ist, kann sich während der Ausstossphase nach Fig. 2 ein Unterschied R (Fig. 8) zwischen dem sich an der Vorderseite des Projektils 22a einstellenden Durchstossschlitz S und dem sich an der Rückseite einstellenden Durchstossschlitz T einstellen. Dadurch kann die Schrägposition 22d des Projektils gemäss Fig. 7 auftreten, selbst bei genauer Bearbeitung der Teile unter geringsten Toleranzen.

Bei der erfindungsgemässen Ausführungsform gemäss den Fig. 1 bis 6 enthält die Sperrklinke 28 eine einzige, in ihrer Mitte angeordnete Anschlagschraube 75, welche bei der Anschlagposition nach den Fig. 1, 5 gegen einen unteren Steg 76 eines als Ganzes mit 10 bezeichneten, U-förmigen, die eine Wandung der Führung 2 für den Ausstosser 3 im Fangwerkgehäuse 1 bildenden Bleches schlägt. Durch die Anordnung dieses Anschlages 75 in der Mitte der Sperrklinke 28 lässt sich erreichen, dass die Teile mit grösseren Toleranzen versehen sein können, als dies z.B. bei der bekannten Bauart nach den Fig. 7,8 der Fall ist, wo die Sperrklinke 28 an beiden Enden je eine Anschlagschraube 75a enthält.

Bei der Bauart nach den Fig. 9, 10 sind die beiden Ansätze 30 der Sperrklinke 28 auf einem Träger 77 angeordnet, der mittels eines Gleitlagers 78 auf einer senkrechten Achse 79 der Sperrklinke schwenkbar angeordnet ist. Die Sperrklinke 28 ist spielfrei in einem Gleitlager 74 gelagert und steht unter der Wirkung der Feder 32. Eine der Lagerbüchse 63 entsprechende Büchse ist hier fortgelassen.

Durch den frei schwenkbaren Träger 77 lässt sich erzielen, dass die beiden Durchstossschlitze S, T am Anfang bzw. Ende des Projektils 22a - auch bei relativ grossen Toleranzen der Teile - gleich sind und das Projektil in horizontaler Position 22c in die Rücktransportvorrichtung 20 gestossen wird. Eine Schrägposition 22d gemäss Fig. 7, wie bei der früheren Bauart, lässt sich vermeiden.

Bei einer abgewandelten Bauart ist die innere Wandung des gekrümmten Kanals 23 entsprechend der in Fig. 3 gestrichelt angedeuteten Linie 23c ausgebildet. Die Ausnehmung 51 kann z.B. auch bei 55 mehr oder weniger gerundet sein. Dies kommt besonders dann in Betracht, wenn das Projektil 22a ebenfalls eine entsprechende Rundung aufweist. Ggf. kann die Position 22a des Projektils geringfügig von der vertikalen Stellung abweichen; in jedem Fall aber nur inoweit, als der Ausstosser 3 mit seinem Fussstück 16 noch flächig auf das Projektil aufzutreffen vermag, so dass die vorteilhafte Stosswirkung ohne Auftreten eines Drehmomentes 72 erhalten bleibt. Wenn die Lagerbüchse 63 nicht mit den Teilen 28,29 durch Vulkanisation verbunden ist, dient sie lediglich zur elastischen Lagerung und somit zur selbstzentrierenden Wirkung der Sperrklinke 28 im Hinblick auf das zu haltende Projektil 22a. Zur Federwirkung der Sperrklinke muss dann eine Feder 32 verwendet werden.

Wenn das Projektil 22 einen anderen Querschnitt als den in den Fig. 1 bis 3 wiedergegebenen, polygonalen Querschnitt, z.B. einen an den beiden kurzen Seiten gerundeten Querschnitt besitzt, wird die Ausnehmung 51 zweckmässig dem Profilquerschnitt angepasst. Sie kann dann z.B. etwa gemäss der in Fig. 3 doppelt strichpunktiert angedeuteten Linie 51 a verlaufen.

Auch die Auflagefläche 58 der Sperrklinke 28 wird zweckmässig dem Profil des Projektils 22 in jedem Fall so angepasst, dass die Berührung zwischen den Teilen 58, 59 flächig erfolgt.

## Patentansprüche

1. Führungsanordnung für ein Schusseintragsprojektil (22) im Fangwerk (1 ) einer Webmaschine, welche Führungsanordnung einen gekrümmten Kanal (23) zur Führung der im Fangwerk (1) eingetroffenen Projektile (22) in eine Rücktransporteinrichtung (20), ferner am Kanalende (83) eineschwenkbare Sperrklinke (28) sowie einen in den gekrümmten Kanal (23) einschiebbaren, in einer Geradführung (2) geführten Ausstosser (3) zum sukzessiven Ausstossen je eines Projektils (22) unter Wegschwenkung der Sperrklinke (28) aufweist, dadurch gekennzeichnet, dass die äussere Wandung (23a) des gekrümmten Kanals (23) eine so gestaltete Ausnehmung (51) aufweist, dass durch sie dem Projektil (22) - bei Auflaufen auf die in Sperrstellung befindliche Sperrklinke (28) -eine parallel zur Ausstossrichtung ( Pfeil 40) verlaufende Position (22a) ermöglicht ist.

2. Anordnung nach Anspruch 1, dadurch gekennzeichnet, dass die Sperrklinke (28) eine dem Projektil (22) angepasste Auflagefläche (58) aufweist, wodurch dieses in seiner parallel zur Ausstossrichtung (Pfeil 40) verlaufenden Position (22a) gehalten ist.

- 3. Anordnung nach einem der Ansprüche 1 oder 2, dadurch gekennzeichnet, dass die mit wenigstens einem in den Weg des zu haltenden Projektils (22a) ragenden Sperransatz (30) ausge-. stattete Sperrklinke (28) unter Zwischenlage einer nachgiebigen, vorzugsweise einvulkanisierten Lagerbüchse (63) in dem Fangwerk (1) gelagert ist.

4. Anordnung nach einem der vorhergehenden Ansprüche, dadurch gekennzeichnet, dass die Sperrklinke (28) einen einzigen, mittleren, bei Sperrstellung gegen das Fangwerkgehäuse (bei 76) schlagenden Anschlag (75), z.B. eine einstellbare Anschlagschraube, besitzt.

5. Anordnung nach einem der vorhergehenden Ansprüche, dadurch gekennzeichnet, dass der in den Weg des zu haltenden Projektils (22a) ragende Sperransatz (30) auf einem Träger (77) angebracht ist, welcher auf der Sperrklinke (28) um eine senkrecht zu deren Schwenkachse (29) stehende Achse (79) schwenkbar angeordnet ist.

## Claims

1. Guide arrangement for a weft-insertion projectile (22) in the catch mechanism (1) of a weaving machine, which guide arrangement comprises a curved channel (23) for guiding the projectiles (22) that have arrived in the catch mechanism (1) into a return transport means (20), further at the channel end (83) a pivotable lock pawl (28) as well as an ejector (3) insertable into the curved channel (23) and guided in a straight- line guide (2) for the successive ejection of one projectile (22) at a time while the lock pawl (28) is swung away, characterized in that the outer wall (23a) of the curved channel (23) comprises a recess (51) of such a form that through it a position (22a) parallel to the direction of ejection (arrow 40) is made possible for the projectile (22) as it strikes against the lock pawl (28).

2. Arrangement according to Claim 1, characterized in that the lock pawl (28) has a bearing surface (58) adapted to the projectile (22), whereby the latter is held in its position (22a) parallel to the direction of ejection (arrow 40).

3. Arrangement according to Claim 1 or 2, characterized in that the lock pawl (28), which is equipped with at least one lock shoulder (30) protruding into the path of the projectile (22a) to be held, is mounted in the catch mechanism (1) with interposition of a flexible bearing bushing (63) preferably vulcanized in.

4. Arrangement according to one of the preceding claims, characterized in that the lock pawl (28) has a single, central stop (75), e.g. an adjustable stop screw, which in locking position strikes against the catch mechanism housing (at 76).

5. Arrangement according to one of the preceding claims, characterized in that the lock shoulder (30) protruding into the path of the projectile (22a) to be held is disposed on a support (77) which is arranged on the lock pawl (28) pivotable about an axis (79) perpendicular to the pivot axle (29) thereof.

## Revendications

1. Dispositif de guidage pour un projectile (22) d'insertion de trame dans le mécanisme de capture (1) d'un métier à tisser, le dispositif de guidage présentant un canal courbe (23) pour guider les projectiles (22) introduits dans le mécanisme de capture (1) dans un dispositif de transport arrière (20), de plus, à l'extrémité de canal (83), un cliquet d'arrêt pivotant (28) ainsi qu'un éjecteur (3) qu'on peut introduire dans le canal courbe (23) et qui est guidé dans un guide rectiligne (2) pour l'éjection successive de chaque projectile (22) en enlevant, par pivotement, le cliquet d'arrêt (28), dispositif caractérisé en ce que la paroi externe (23a) du canal courbe (23) présente une ouverture (51 ) formée de manière que le projectile (22) puisse prendre, lorsqu'il se déplace sur le cliquet d'arrêt (28) se trouvant en position d'arrêt, une position (22a) s'étendant parallèlement à la direction d'éjection (flèche 40).

2. Dispositif selon la revendication 1, caractérisé en ce que le cliquet d'arrêt (28) présente une face d'appui (58) adaptée au projectile (22), ce qui fait que ce dernier est maintenu dans sa position (22a) s'étendant parallèlement à la direction d'éjection (flèche 40).

3. Dispositif selon l'une des revendications 1 ou 2, caractérisé en ce que le cliquet d'arrêt (28) équipé au moins d'un appendice d'arrêt (30) dépassant dans le trajet du projectile (22a) à maintenir est monté dans le mécanisme de capture (1 ) avec interposition d'une douille de montage (63) flexible, de préférence vulcanisée.

4. Dispositif selon l'une des revendications précédentes, caractérisé en ce que le cliquet d'arrêt (28) possède une seule butée centrale (75) heurtant, dans la position d'arrêt, le boîtier (en 76) du mécanisme de capture, par exemple une vis réglable de butée.

5. Dispositif selon l'une des revendications précédentes, caractérisé en ce que l'appendice d'arrêt (30) dépassant dans le trajet du projectile à maintenir (22a) est disposé sur un support (77) qui est placé sur le cliquet d'arrêt (28), de manière à pouvoir pivoter autour d'un axe (79) perpendiculaire à son axe de pivotement (29).
